# EUROPÄISCHE PATENTSCHRIFT

(11) **EP 0 665 940 B1**
(45) Veröffentlichungstag und Bekanntmachung des Hinweises auf die Patenterteilung: **04.03.1998**
(21) Anmeldenummer: 94926210.9
(22) Anmeldetag: 19.08.1994
(51) Int. Cl.: F25B 9/14

(54) **WÄRME- UND KÄLTEMASCHINE**
HEAT AND COLD MACHINE
SYSTEME COMBINE DE CHAUFFAGE ET DE REFRIGERATION

(30) Priorität: 28.08.1993 DE 4328993
(43) Veröffentlichungstag der Anmeldung: 09.08.1995
(73) Patentinhaber: ROBERT BOSCH GmbH, 70469 Stuttgart (DE); Viessmann Werke GmbH & Co, 35108 Allendorf (DE)
(72) Erfinder: HOFBAUER, Peter, D-51503 Rösrath (DE); HEIKRODT, Klaus, D-47829 Krefeld (DE)
(74) Vertreter: Röser, Peter, Dipl.-Ing.
(86) Internationale Anmeldenummer: EP9402753
(87) Internationale Veröffentlichungsnummer: WO9506847

(56) Entgegenhaltungen:
- EP-A- 0 238 707
- DE-A- 4 206 957
- US-A- 5 214 923

## Beschreibung

Die Erfindung betrifft eine nach einem regenerativen Gaskreisprozeß arbeitende Wärme- und Kältemaschine mit zwei in einem druckdichten Gehäuse linear beweglichen Kolben, die gemeinsam ein warmes Arbeitsvolumen begrenzen und von denen der eine Kolben im Gehäuse ein heißes, mit Wärme beaufschlagtes Arbeitsvolumen und der andere Kolben ein kaltes Arbeitsvolumen begrenzt, wobei die drei Arbeitsvolumina unter Zwischenschaltung von Regeneratoren und Wärmeübertragern miteinander verbunden sind und ein Antrieb und/oder eine Steuerung für die Kolben vorgesehen ist.

Derartige, beispielsweise nach dem Stirling- oder VuilleumierKreisprozeß arbeitende Wärme- und Kältemaschinen sind seit langer Zeit bekannt, beispielsweise aus der GB-PS 136 195. Sie haben jedoch trotz der unbestreitbaren Vorteile der regenerativen Gaskreisprozesse keinen Eingang in die Praxis gefunden, hauptsächlich wegen konstruktiver Schwierigkeiten, die die Realisation der theoretischen Vorteile derartiger Maschinen in der Praxis bisher verhinderten. Auch jüngere Veröffentlichungen, beispielsweise die EP 0 238 707 A2 befassen sich mehr mit theoretischen Überlegungen als praktischen Ausgestaltungen derartiger Wärme- und Kältemaschinen.

Um eine über Prototypen hinausgehende industrielle Herstellung derartiger im Alltagsbetrieb einsetzbarer Wärme- und Kältemaschinen zu ermöglichen, ist es erforderlich, die Einzelkomponenten dieser Maschinen zu optimieren. Der Erfindung liegt die A u f g a b e zugrunde, eine Wärme- und Kältemaschine der eingangs definierten Art derart weiterzubilden, daß sich ein hoher Wärmeübertragungswirkungsgrad bei kompakter Bauweise ergibt.

Die L ö s u n g dieser Aufgabenstellung durch die Erfindung ist dadurch gekennzeichnet, daß der das warme und kalte Arbeitsvolumen durch seinen Kolbenboden voneinander trennende Kolben topfförmig ausgebildet ist und daß sein Kolbenmantel als Trennung zwischen dem außenliegenden warmen Wärmeübertrager und dem innenliegenden kalten Wärmeübertrager dient, wobei die Wärmeübertragung von dem bzw. an das Arbeitsmedium bei beiden Wärmeübertragern zwischen der äußeren bzw. der inneren Mantelfläche des Kolbenmantels und der zugehörigen Oberfläche des jeweiligen Wärmeübertragers erfolgt.

Durch die erfindungsgemäße Anordnung des kalten Wärmeübertragers im topfförmig ausgebildeten kalten Kolben ergibt sich eine kurze und im Durchmesser kleine Bauweise der Maschine. Eine weitere Verringerung des Bauvolumens wird dadurch erzielt, daß der Kolbenmantel zugleich als Trennung zwischen dem warmen und kalten Wärmeübertrager dient. Die erfindungsgemäße Konstruktion schafft darüber hinaus einen hohen Wirkungsgrad für die Wärmeübertragung, da zusätzliche Trennwände entfallen, die Wärme- und Strömungsverluste zur Folge hätten. Schließlich wird durch die erfindungsgemäße Ausgestaltung eine zusätzliche Laufbuchse für den kalten Kolben eingespart, da deren Funktion von den Wänden der Wärmeübertrager übernommen wird. Insgesamt ergibt sich somit eine sehr kompakte und preisgünstig herzustellende Konstruktion.

Um einen unerwünschten Wärmeaustausch zwischen dem warmen und dem kalten Wärmeübertrager zu verhindern, ist der kalte Kolben gemäß einem weiteren Merkmal der Erfindung zumindest teilweise aus schlecht wärmeleitendem Material hergestellt. Vorzugsweise wird der kalte Kolben mindestens auf einer Seite mit schlecht wärmeleitendem Material versehen.

Um die Wärmeübertragungsleistung zu verbessern, kann erfindungsgemäß die vom Arbeitsmedium beaufschlagte Oberfläche der Wärmeübertrager durch Aufbringen von porösem Material, durch Riffeln oder Nuten und/oder durch die Verwendung geriffelter bzw. genuteter Bleche vergrößert werden.

Bei einer bevorzugten Ausführungsform der Erfindung werden die Wärmeübertrager jeweils zweiteilig aus einem mit offenen Kanälen versehenen, als Laufbuchse für den kalten Kolben ausgebildeten Grundkörper und aus einem die offene Seite der Kanäle verschließenden Dichtkörper ausgebildet. Da der Druck in den Kanälen der Wärmeübertrager erheblich geringer als der Druck des Arbeitsmediums ist, preßt das Arbeitsmedium den Grundkörper bei beiden Wärmeübertragern gegen den Dichtkörper, so daß auf besondere und teure Abdichtmaßnahmen bei den erfindungsgemäß ausgebildeten Wärmeübertragern verzichtet werden kann. Da weiterhin der Überdruck des Arbeitsmediums über den Grundkörper auch den Dichtkörper des warmen Wärmetauschers gegen das Maschinengehäuse anpreßt, können die Anschlüsse für das den warmen Wärmeübertrager durchströmende Medium problemlos ausgeführt werden.

Gemäß einem weiteren Merkmal der Erfindung werden die Dichtkörper der Wärmeübertrager aus wärmeisolierendem Material hergestellt, womit sich eine erhebliche Reduzierung der ungewollten Wärmeleitung vom jeweiligen Wärmeübertrager in das Gehäuse ergibt.

Mit der Erfindung wird schließlich vorgeschlagen, zwischen dem warmen Wärmeübertrager und dem diesem prozeßseitig nachgeschalteten Regenerator einen mit dem Kolbenmantel zusammenwirkenden Dichtring anzuordnen. Hierdurch wird auf einfache Weise erreicht, daß das Arbeitsmedium nach Verlassen des warmen Wärmeübertragers über den nachgeschalteten Regenerator zum kalten Wärmeübertrager geführt wird.

Auf der Zeichnung ist ein Ausführungsbeispiel der erfindungsgemäßen Wärme- und Kältemaschine in einem Längsschnitt dargestellt.

Die im Längsschnitt dargestellte Maschine umfaßt ein als Kreiszylinder ausgebildetes druckdichtes Gehäuse 1, das an seinem einen Ende mit einem Flansch la versehen ist, an den ein Motorgehäuse 2 mit einem entsprechenden Flansch 2a angeschraubt wird. Das Motorgehäuse 2 ist nur zum Teil dargestellt. Zwischen den Flanschen la und 2a ist ein druckfester Boden 3 angeordnet, der das eine Ende des Gehäuses 1 abschließt.

Am anderen Ende ist das druckdichte Gehäuse 1 mit einem Gehäusedeckel 4 versehen, der beim Ausführungsbeispiel über Gewinde mit dem zylindrischen Gehäuse 1 verschraubt ist und in dem ein Wärmeerzeuger in Form eines Gasbrenners 5 angeordnet ist. Dieser Gasbrenner umfaßt ein zylindrisches Zufuhrrohr 5a für das Brenngas, das austrittsseitig mit einer Dosierhalbkugel 5b versehen ist. Konzentrisch zu dieser Dosierhalbkugel 5b ist eine als Reaktionsoberfläche wirkende Brennerfläche 5c aus einem Edelstahlgewebe angeordnet, die die Gaszuströmkammer begrenzt und beim Betrieb des Gasbrenners glüht, so daß der Gasbrenner 5 einen Großteil der erzeugten Wärme durch Strahlung abgibt. Die entstehenden Rauchgase werden aus einem die halbkugelförmige Brennerfläche 5c umgebenden Brennraum 5d durch ein Abgasrohr 5e abgezogen, das das Zufuhrrohr 5a des Gasbrenners 5 konzentrisch umgibt.

Die vom Gasbrenner 5 erzeugte Wärme wird durch Strahlung und Konvektion an eine Trennwand 6 abgegeben, die als rotationssymmetrischer Kegelschnitt, beim Ausführungsbeispiel als Halbkugel ausgeführt ist und sich in das Innere des Gehäuses 1 wölbt. Beim Ausführungsbeispiel verläuft die halbkugelförmige Wölbung mit gleichbleibendem Abstand zur halbkegelförmigen Brennerfläche 5c des Gasbrenners 5.

Die als Teil des druckdichten Gehäues 1 ausgeführte Trennwand 6 ist an einem Tragring 6a befestigt, der über eine membranartige Verlängerung 6b mit dem Ende des zylindrischen Gehäuses 1 verbunden ist. Beim Ausführungsbeispiel erfolgen beide Verbindungen durch Verschweißen. Durch Verwendung von Isolierringen 7a und 7b, die jeweils auf einer Seite der membranartigen Verlängerung 6b einerseits zum Gehäusedeckel 4 und andererseits zum Gehäuse 1 angeordnet sind, wird die Wärmeableitung von der durch den Gasbrenner 5 beheizten Trennwand 6 an das Gehäuse 1 und dessen Gehäusedeckel 4 und damit an die Umgebung erheblich reduziert.

Die vom Gasbrenner 5 erzeugte und von der Trennwand aufgenommene Wärme wird von der Innenseite der Trennwand 6 an ein Arbeitsmedium, vorzugsweise Helium abgegeben, das sich in einem heißen Arbeitsvolumen Vₕ befindet. Dieses heiße Arbeitsvolumen Vₕ wird einerseits durch die Trennwand 6 und andererseits durch den Kolbenboden 8a eines Kolbens 8 begrenzt, der linear beweglich im Gehäuse 1 angeordnet ist. Dieser Kolben 8 ist über eine Kolbenstange 8b mit einem im Motorgehäuse 2 angeordneten Motor bzw. einer Steuerung verbunden, die auf der Zeichnung nicht dargestellt sind.

Der Kolben 8 begrenzt gemeinsam mit einem weiteren Kolben 9 ein warmes Arbeitsmedium V_{w}. Der ebenfalls linear beweglich im Gehäuse 1 geführte Kolben 9 begrenzt in seinem Inneren schließlich ein kaltes Arbeitsvolumen Vₖ. Diese drei Volumina sind miteinander unter Zwischenschaltung von Regeneratoren Rₕ, Rₖ und Wärmeübertragern W_{w}, Wₖ verbunden. Der im heißen Teil des Gehäues 1 angeordnete Regenerator Rₕ speichert beim Ablauf des regenerativen Gaskreisprozesses einen Teil der an heiße Arbeitsvolumen Vₕ abgegebenen Wärme; der im kalten Teil des Gehäuses 1 angeordnete Regenerator Rₖ übt die entsprechende Funktion bezüglich des kalten Arbeitsvolumens Vₖ aus.

Dem beim Ausführungsbeispiel innerhalb des kalten Kolbens 9 ortsfest auf dem Boden 3 angeordneten Wärmeübertrager Wₖ wird über eine im Boden 3 angeordnete Leitung 3a ein aus der Umgebung entnommenes Medium kontinuierlich zugeführt, das nach Entzug eines Teils seines Wärmeinhalts über eine Leitung 3b in die Umgebung zurückgeführt wird. Der Wärmetauscher W_{w} wird durch Anschlußleitungen 10a,10b mit einem Wärmeträgermedium beschickt, dessen Aufheizung bei der Verwendung der Maschine als Wärmemaschine der Energieerzeugung dient.

Die Form des Kolbenbodens 8a des heißen Kolbens 8 ist der Form der gewölbten Trennwand 6 angepaßt. Hierdurch lassen sich nicht nur Toträume zwischen der Trennwand 6 und dem heißen Kolben 8 auf ein Minimum reduzieren, wenn sich der heiße Kolben 8 in seiner der Trennwand 6 benachbarten Endstellung befindet; gleichzeitig wird durch diese angepaßte Formgebung eine hohe Strömungsgeschwindigkeit und damit ein besserer Wärmeübergang erzielt, wenn bei Ablauf des Kreisprozesses das Arbeitsmedium aus dem sich verkleinernden heißen Arbeitsvolumen Vₕ über den Regenerator Rₕ und den Wärmeübertrager W_{w} in den Raum für das warme Arbeitsvolumen V_{w} strömt, das zwischen den beiden Kolben 8 und 9 gebildet wird.

Zur Verbesserung des Wärmeüberganges von der Innenwand der Trennwand 6 auf das im heißen Arbeitsvolumen Vₕ befindliche Arbeitsmedium ist im Randbereich der Trennwand 6 ein Leitblech 11 angeordnet. Dieses Leitblech 11 bildet im Randbereich der Trennwand 6 Strömungskanäle mit kleinem Strömungsquerschnitt, so daß das das heiße Arbeitsvolumen Vₕ verlassende Arbeitsmedium mit hoher Strömungsgeschwindigkeit über den Randbereich der Trennwand 6 geführt wird, bevor das Arbeitsmedium in den Regenerator Rₕ eintritt.

Der das warme Arbeitsvolumen V_{w} vom kalten Arbeitsvolumen Vₖ durch seinen Kolbenboden 9a voneinander trennende kalte Kolben 9 ist topfförmig ausgebildet und auf der Innenseite sowohl seines Kolbenbodens 9a als auch seines Kolbenmantels 9b mit einer Isolierschicht 9c versehen. Der Kolbenmantel 9b dient als Trennung zwischen dem außenliegenden warmen Wärmeübertrager W_{w} und dem innenliegenden kalten Wärmeübertrager Wₖ. Bei beiden Wärmeübertragern W_{w} und Wₖ erfolgt die Wärmeübertragung in einem Ringraum. Dieser wird bezüglich des warmen Wärmeübertragers W_{w} durch die äußere Mantelfläche des Kolbenmantels 9b und die Innenfläche des Wärmeübertragers W_{w} gebildet. Beim kalten Wärmeübertrager Wₖ ergibt sich der Ringraum zwischen der inneren, mit der Isolierschicht 9c versehenen Mantelfläche des Kolbenmantels 9b und d Oberfläche des kalten Wärmeübertragers Wₖ.

Durch diese im rechten Teil der Schnittdarstellung erkennbare Ausgestaltung ergibt sich bei hohem Wärmeübertragungswirkungsgrad eine kompakte Bauweise, da der kalte Wärmeübertrager Wₖ im Inneren des topfförmig ausgebildeten kalten Kolbens 9 liegt. Bei kleinem Außendurchmesser ergibt sich hierdurch eine kurze Bauweise. Die Kompaktheit wird weiterhin dadurch gesteigert, daß der Kolbenmantel 9b zugleich als Trennung zwischen den beiden Wärmeübertragern W_{w} und Wₖ dient, wodurch zusätzliche Trennwände und damit Wärme- und Strömungsverluste entfallen.

Wie die Zeichnung weiterhin erkennen läßt, sind beide Wärmeübertrager W_{w} und Wₖ zweiteilig aus einem Grundkörper 12 bzw. 13 und aus einem Dichtkörper 14 bzw. 15 gebildet. Der Grundkörper 12 bzw. 13 dient zugleich als Laufbuchse für den kalten Kolben 9. Auf seiner dem Kolben 9 abgewandten Oberfläche ist jeder Grundkörper 12 bzw. 13 mit Kanälen 12a bzw. 13a versehen, durch die das jeweilige Wärmeträgermedium hindurchströmt und die an die Anschlußleitungen 10a,10b bzw. 3a,3b angeschlossen sind. Die zu einer Seite offenen Kanäle 12a bzw. 13a werden durch den jeweiligen Dichtkörper 14 bzw. 15 abgedeckt. Da der Druck des in den Kanälen 12a bzw. 13a strömenden Wärmeträgermediums erheblich geringer ist als der Druck des Arbeitsmediums, das die geschlossene Oberfläche des Grundkörpers 12 bzw. 13 belastet, ergibt sich selbsttätig eine zuverlässige Abdichtung der einseitig offenen Kanäle 12a bzw. 13a durch den Dichtkörper 14 bzw. 15.

Durch die Anpressung des Grundkörpers 12 an den Dichtkörper 14 und damit an die Innenseite des Gehäuses 1 können auch die in das druckdichte Gehäuse 1 führenden Anschlußleitungen 10a und 10b des warmen Wärmeübertragers W_{w} problemlos ausgeführt werden.

Bei dem auf der Zeichnung dargestellten Ausführungsbeispiel ist die jeweils als Lauffläche für den Kolben 9 dienende Oberfläche des Grundkörpers 12 bzw. Grundkörpers 13 mit Nuten 12b bzw. 13b ausgeführt, durch die das Arbeitsmedium hindurchströmt und die zugleich die an der Wärmeübertragung teilnehmende Oberfläche des Wärmeübertragers W_{w} bzw. Wₖ vergrößern. Anstelle der Nuten 12b bzw. 13b können die Grundkörper 12 bzw. 13 auch geriffelt oder mit einer porösen Oberfläche ausgebildet sein. Die Dichtkörper 14 und 15 werden vorzugsweise aus wärmeisolierendem Material hergestellt, um eine ungewollte Wärmeableitung vom jeweiligen Wärmeübertrager W_{w} bzw. Wₖ zu vermeiden.

Zwischen dem warmen Wärmeübertrager W_{w} und dem diesem prozeßseitig nachgeschalteten Regenerator Rₖ ist ein mit dem Kolbenmantel 9a zusammenwirkender Dichtring 16 angeordnet. Dieser Dichtring 16 stellt sicher, daß das Arbeitsmedium bei seiner Strömung zwischen den Wärmeübertragern W_{w} und Wₖ über den kalten Regenerator Rₖ geleitet wird, der in Verlängerung des Grundkörpers 12 an der Innenseite des Gehäuses 1 angeordnet ist.

### Bezugszeichenliste

- 1: Gehäuse
- 1a: Flansch
- 2: Motorgehäuse
- 2a: Flansch
- 3: Boden
- 3a: Leitung
- 3b: Leitung
- 4: Gehäusedeckel F
- 5: Gasbrenner
- 5a: Zufuhrrohr
- 5b: Dosierhalbkugel
- 5c: Brennerfläche
- 5d: Brennraum
- 5e: Abgasrohr
- 6: Trennwand
- 6a: Tragring
- 6b: Verlängerung
- 7a: Isolierring
- 7b: Isolierring
- 8: heißer Kolben
- 8a: Kolbenboden
- 8b: Kolbenstange
- 9: kalter Kolben
- 9a: Kolbenboden
- 9b: Kolbenmantel
- 9c: Isolierschicht
- 10a: Anschlußleitung
- 10b: Anschlußleitung
- 11: Leitblech
- 12: Grundkörper
- 12a: Kanal
- 12b: Nut
- 13: Grundkörper
- 13a: Kanal
- 13b: Nut
- 14: Dichtkörper
- 15: Dichtkörper
- 16: Dichtring
- Vₕ: heißes Arbeitsvolumen
- V_{w}: warmes Arbeitsvolumen
- Vₖ: kaltes Arbeitsvolumen
- Rₕ: heißer Regenerator
- Rₖ: kalter Regenerator
- W_{w}: Wärmeübertrager
- Wₖ: Wärmeübertrager

## Patentansprüche

1. Nach einem regenerativen Gaskreisprozeß arbeitende Wärme- und Kältemaschine mit zwei in einem druckdichten Gehäuse (1) linear beweglichen Kolben (8,9), die gemeinsam ein warmes Arbeitsvolumen (V_{w}) begrenzen und von denen der eine Kolben (8) im Gehäuse (1) ein heißes, mit Wärme beaufschlagtes Arbeitsvolumen (Vₕ) und der andere Kolben (9) ein kaltes Arbeitsvolumen (Vₖ) begrenzt, wobei die drei Arbeitsvolumina (Vₕ, V_{W}, Vₖ) unter Zwischenschaltung von Regeneratoren (Rₕ, Rₖ) und Wärmeübertragern (W_{w}, Wₖ) miteinander verbunden sind und ein Antrieb und/oder eine Steuerung für die Kolben (8,9) vorgesehen ist,
**dadurch gekennzeichnet,**
daß der das warme und kalte Arbeitsvolumen (V_{w}, Vₖ) durch seinen Kolbenboden (9a) voneinander trennende Kolben (9) topfförmig ausgebildet ist und daß sein Kolbenmantel (9b) als Trennung zwischen dem außenliegenden warmen Wärmeübertrager (W_{w}) und dem innenliegenden kalten Wärmeübertrager (Wₖ) dient, wobei die Wärmeübertragung von dem bzw. an das Arbeitsmedium bei beiden Wärmeübertragern (W_{w}, Wₖ) zwischen der äußeren bzw. der inneren Mantelfläche des Kolbenmantels (9b) und der zugehörigen Oberfläche des jeweiligen Wärmeübertragers (W_{w} bzw. Wₖ) erfolgt.

2. Wärme- und Kältemaschine nach Anspruch 1, dadurch gekennzeichnet, daß der das kalte Arbeitsvolumen begrenzende Kolben (9) zumindest teilweise aus schlecht wärmeleitendem Material hergestellt ist.

3. Wärme- und Kältemaschine nach Anspruch 2, dadurch gekennzeichnet, daß der das kalte Arbeitsvolumen begrenzende Kolben (9) mindestens auf einer Seite mit schlecht wärmeleitendem Material (Isolierschicht 9c) versehen ist.

4. Wärme- und Kältemaschine nach mindestens einem der Ansprüche 1 bis 3, dadurch gekennzeichnet, daß die vom Arbeitsmedium beaufschlagte Oberfläche der Wärmeübertrager (W_{w}, Wₖ) durch Aufbringen von porösem Material, durch Riffeln oder Nuten (12b,13b) und/oder durch die Verwendung geriffelter bzw. genuteter Bleche vergrößert ist.

5. Wärme- und Kältemaschine nach mindestens einem der Ansprüche 1 bis 4, dadurch gekennzeichnet, daß die Wärmeübertrager (W_{w}, Wₖ) jeweils zweiteilig aus einem mit offenen Kanälen (12a bzw. 13a) versehenen, als Laufbuchse für den Kolben (9) ausgebildeten Grundkörper (12 bzw. 13) und aus einem die offene Seite der Kanäle (12a bzw. 13a) verschließenden Dichtkörper (14 bzw. 15) ausgebildet sind.

6. Wärme- und Kältemaschine nach Anspruch 5, dadurch gekennzeichnet, daß der Dichtkörper (14,15) aus wärmeisolierendem Material hergestellt ist.

7. Wärme- und Kältemaschine nach mindestens einem der Ansprüche 1 bis 6, dadurch gekennzeichnet, daß zwischen dem warmen Wärmeübertrager (W_{w}) und dem diesem prozeßseitig nachgeschalteten Regenerator (Rₖ) ein mit dem Kolbenmantel (9b) zusammenwirkender Dichtring (16) angeordnet ist.

## Claims

1. Heating and refrigeration machine operating by a regenerative cyclic gas process, with two pistons (8, 9) which can be moved in a linear fashion in a pressure-tight casing (1) and together delimit a warm working volume (V_{w}), of which one piston (8) delimits in the casing (1) a hot working volume (Vₕ) supplied with heat and the other piston (9) delimits a cold working volume (Vₖ), the three working volumes (Vₕ, V_{w}, Vₖ) being connected to one another with the interposition of regenerators (Rₕ, Rₖ) and heat transfer means (W_{w}, Wₖ), and a drive and/or a control means for the pistons (8, 9) is provided, characterized in that the piston (9), which separates the warm and cold working volumes (V_{w}, Vₖ) by means of its piston end (9a) is of cup-shaped design and in that its piston skirt (9b) serves as a division between the outer, warm heat transfer means (W_{w}) and the inner, cold heat transfer means (Wₖ), heat transfer from or to the working medium taking place, in the case of both heat transfer means (W_{w}, Wₖ), between the outer and inner circumferential surface, respectively, of the piston skirt (9b) and the associated surface of the respective heat transfer means (W_{w} and Wₖ).

2. Heating and refrigeration machine according to Claim 1, characterized in that the piston (9) which delimits the cold working volume is manufactured at least in part from material of poor thermal conductivity.

3. Heating and refrigeration machine according to Claim 2, characterized in that the piston (9) which delimits the cold working volume is provided at least on one side with material of poor thermal conductivity (insulating layer 9c).

4. Heating and refrigeration machine according to at least one of Claims 1 to 3, characterized in that the surface area of the heat transfer means (W_{w}, Wₖ) which is acted upon by the working medium is enlarged by applying porous material, by flutes or grooves (12b, 13b) and/or other use of fluted or grooved plates.

5. Heating and refrigeration machine according to at least one of Claims 1 to 4, characterized in that the heat transfer means (W_{w}, Wₖ) are each formed in two parts from a main body (12 and 13 respectively) provided with open channels (12a and 13a respectively) and designed as a cylinder liner for the piston (9) and from a sealing body (14 and 15 respectively) which closes the open side of the channels (12a and 13a).

6. Heating and refrigeration machine according to Claim 5, characterized in that the sealing body (14, 15) is manufactured from thermally insulating material.

7. Heating and refrigeration machine according to at least one of Claims 1 to 6, characterized in that a sealing ring (16) which interacts with the piston skirt (9b) is arranged between the warm heat transfer means (W_{w}) and the regenerator (Rₖ) arranged downstream of the latter on the process side.

## Revendications

1. Système combiné de chauffage et de réfrigération utilisant le procédé de circulation de gaz avec régénération, comprenant deux pistons (8, 9) mobiles en translation dans un boîtier (1) étanche à la pression, ces pistons délimitant un volume actif (V_{w}), chaud, commun, et l'un des pistons (8) délimite dans le boîtier (1) un volume actif (Vₕ), chaud, recevant de la chaleur et l'autre piston (9) délimite un volume actif (Vₖ), froid, les trois volumes actifs (Vₕ, V_{w}, Vₖ) étant reliés avec interposition de régénérateurs (Rₕ, Rₖ) et d'échangeurs de chaleur (W_{w}, Wₖ), les pistons (8, 9) état munis d'un moyen d'entraînement et/ou de commande,
caractérisé en ce que
le piston (9), dont le fond (9a) sépare l'un de l'autre le volume actif chaud et le volume actif froid (V_{w}, Vₖ), a une forme de pot et la jupe (9b) du piston sert de séparation entre l'échangeur de chaleur chaud (W_{w}) situé à l'extérieur et l'échangeur de chaleur froid (Wₖ) situé à l'intérieur, l'échange de chaleur avec le fluide caloporteur dans les deux échangeurs de chaleur (W_{w}, Wₖ) se faisant entre la surface enveloppe extérieure ou la surface enveloppe intérieure de la jupe (9b) du piston, et la surface extérieure correspondante de l'échangeur de chaleur respectif (W_{w} ou Wₖ).

2. Système combiné de chauffage et de réfrigération selon la revendication 1,
caractérisé en ce que
le piston (9) délimitant le volume actif froid est au moins partiellement réalisé en une matière mauvaise conductrice de la chaleur.

3. Système combiné de chauffage et de réfrigération selon la revendication 2,
caractérisé en ce que
le piston (9) délimitant le volume actif froid est muni au moins d'un côté d'une matière mauvaise conductrice de chaleur (couche isolante 9c).

4. Système combiné de chauffage et de réfrigération selon au moins l'une des revendications 1 à 9,
caractérisé en ce que
la surface de l'échangeur de chaleur (W_{w}, Wₖ) recevant le fluide caloporteur est augmentée par l'application d'une matière poreuse, par des ondulations ou des rainures (12b, 13b) et/ou par l'utilisation de tôles ondulées ou rainurées.

5. Système combiné de chauffage et de réfrigération selon au moins l'une des revendications 1 à 4,
caractérisé en ce que
les échangeurs de chaleur (W_{w}, Wₖ) sont formés d'un corps de base (12, 13), en forme de chemise, muni de canaux ouverts (12a, 13a) pour le piston (9) et d'un corps d'étanchéité (14, 15) fermant les côtés ouverts des canaux (12a, 13a).

6. Système combiné de chauffage et de réfrigération selon la revendication 5,
caractérisé en ce que
le corps d'étanchéité (14, 15) est réalisé en une matière isolante thermique.

7. Système combiné de chauffage et de réfrigération selon au moins l'une des revendications 1 à 6,
caractérisé en ce qu'
un joint d'étanchéité (16), coopérant avec l'enveloppe (9b) du piston, est prévu entre l'échangeur de chaleur chaud (W_{w}) et le régénérateur (Rₖ) en aval de celui-ci, du côté du procédé.
